# EUROPÄISCHE PATENTSCHRIFT

(11) **EP 0 302 822 B1**
(45) Veröffentlichungstag und Bekanntmachung des Hinweises auf die Patenterteilung: **27.01.1993**
(21) Anmeldenummer: 88810467.6
(22) Anmeldetag: 07.07.1988
(51) Int. Cl.: H01H 69/01

(54) **Eichen des thermischen Auslöseelements in einem Installationseinbauschalter**
Calibration of the thermal release element of a built-in installation switch
Etalonnage de l'élément de déclenchement thermique d'un interrupteur d'installation à montage encastré

(30) Priorität: 24.07.1987 CH 2837/87
(43) Veröffentlichungstag der Anmeldung: 08.02.1989
(73) Patentinhaber: ABB PATENT GmbH, 68309 Mannheim (DE)
(72) Erfinder: Spengler, Stephan, CH-8211 Hemmental (CH)
(74) Vertreter: Fritsch, Klaus

(56) Entgegenhaltungen:
- WO-A-86/02197
- DE-A- 3 149 811
- DE-B- 1 230 122
- GB-A- 1 182 780

## Beschreibung

Die Erfindung bezieht sich auf ein Verfahren zur Herstellung eines geeichten thermischen Auslöseelements in einem bei Ueberstrom abschaltenden Installationseinbauschalter von elektrischen Niederspannungsverteilnetzen, welcher Schalter ein Auslöseelement zur Kraftübertragung von wenigstens einem Bimetallstreifen auf ein zugeordnetes Schaltschloss aufweist. Das Auslöseelement ist in Ausnehmungen von Führungsrippen eines Schaltereinsatzes verschiebbar. Weiter bezieht sich die Erfindung auf ein Auslöseelement, hergestellt nach dem Verfahren, und die Anwendung des Verfahrens.

Niederspannungsschaltgeräte, zu welchen insbesondere die Installationseinbaugeräte gehören, werden vor allem bei Nennströmen bis zu 63 A in Verteilnetzen eingesetzt. Die bei Ueberstrom abschaltenden Installationseinbaugeräte umfassen beispielsweise Leitungsschutzschalter, Motorschutzschalter, thermische Ueberstromrelais für Schütze und Sicherungen. Die Installationseinbaugeräte, welche einzeln oder zu Gruppen zusammengefasst montiert werden, übernehmen das Schalten und/oder den Schutz der abgehenden Leitungen und damit der daran angeschlossenen Verbraucher.

Es ist üblich, von einem vorgeschalteten Ueberstromschutzschalter mit z.B. 100 oder 200 A Nennstrom, einem Leistungsschalter, eine grössere Anzahl von Installationseinbaugeräten mit elektrischer Energie zu versorgen.

Zum Schutze der Verbraucher werden nebst der erwähnten Vorsicherung zwei Auslösesysteme in Installationseinbauschaltern verwendet:
- Ein thermisches Auslöseelement, das bei Stromstärken von 1,2 x Nennstrom innerhalb von zwei Stunden den Schalter auslöst, und
- ein elektromagnetisches Auslöseelement, das im Bereich vom (8-15) x Nennstrom den Schalter sofort auslöst.

Das hier ausschliesslich aktuelle Element für die thermische Auslösung des Schalters besteht aus einem stromdurchflossenen Bimetallstreifen oder einem Bimetall mit einer Heizwicklung. Beim Stromdurchfluss im Bimetall und/oder bei der Heizung von aussen dehnen sich die beiden verschiedenen Metalle bekannter Zusammensetzung des Bimetallstreifens verschieden stark aus, wodurch sich der Streifen krümmt und beim Erreichen einer vorbestimmten Temperatur beispielsweise ein Schaltschloss betätigen kann.
Bei den hier besonders interessierenden Motorschutzschaltern durchfliesst der Strom jeder der drei Phasen einen Bimetallstreifen und/oder eine Heizwicklung. Die Eichung der drei thermischen Auslöseelemente erfolgt bei einem konventionellen Motorschutzschalter einzeln, meist durch Verstellung je einer Eichschraube. Es sind also drei Eichschritte pro Motorschutzschalter notwendig.

Bei der Herstellung eines geeichten thermischen Auslöseelements muss der Bimetallstreifen die gleiche Temperatur erreichen wie im späteren Betrieb beim Erreichen der unteren Grenze des nach Vorschriften festgelegten Normwerts des elektrischen Stroms. In einem Durchlaufofen biegt sich das Thermoelement bis zu einer bestimmten Auslenkung, die als Eichwert genommen wird. Dabei muss mit Eichscheiben und mit flüssigem Harz als Eichmasse gearbeitet werden, die im Durchlaufofen, nachdem der Bimetallstreifen die Endauslenkung erreicht hat, aushärtet. Nach dem Abkühlen ausserhalb des Durchlaufens biegen sich die Bimelallstreifen zurück.

Alle bekannten Herstellungsverfahren für geeichte thermische Auslöseelemente haben den Nachteil, dass die Eichwerte für die Ausbiegungen des Bimetallstreifens ohne Stromdurchfluss festgelegt werden und damit nicht Betriebsbedingungen entsprechen.

Der Erfinder hat sich die Aufgabe gestellt, ein Verfahren der eingangs genannten Art sowie, ein Auslöseelement, hergestellt nach dem Verfahren, und eine Anwendung des Verfahrens zu schaffen, die eine hohe Präzision und eine einfache Durchführung gewährleisten, Betriebsbedingungen entsprechen und bei mit mehreren Phasen arbeitenden Geräten den Phasenausfallschutz ermöglichen.

In bezug auf das Verfahren wird die Aufgabe erfindungsgemäss dadurch gelöst, dass
- für jeden Bimetallstreifen ein diesen mit Spiel umschliessender, in Längsrichtung des Auslöseschiebers gleitend verschiebbarer Schlitten eingeführt und auf Längsholmen aufgesetzt wird,
- die Längsholmen des Auslöseschiebers mit einem Auslösehebel zum Auslösepunkt des Schaltschlosses geführt und fixiert werden, wobei die Lage des/der Bimetallstreifen/s unverändert bleibt,
- der/die Bimetallstreifen mit dem nach Vorschriften niedrigsten, das Schaltschloss auslösendem Ueberstrom entsprechenden Eichstrom erwärmt wird/werden, bis der/die sich biegende/n Bimetallstreifen unter Verschiebung des zugeordneten Schlittens auf den Längsholmen des Auslöseschiebers die Sollausbiegung erreicht hat/haben, und
- der/die Schlitten und die Längsholmen des Auslöseschiebers in dieser Endlage rasch und mechanisch stabil miteinander verbunden werden.

Für die das erfindungsgemässe Verfahren abschliessende mechanisch stabile Verbindung sind nur Verfahren geeignet, die schnell und bei mehreren Bimetallstreifen bevorzugt gleichzeitig durchgeführt werden können. Als besonders gut geeignet hat sich das Ultraschallschweissen erwiesen. Innerhalb weniger Millisekunden können beispielsweise drei Schlitten mit dem Auslöseelement verbunden werden.

Zur Herstellung eines geeichten thermischen Auslöseelements wird der Bimetallstreifen ausschliesslich mittels Stromdurchflusses durch das Bimetall selbst und vorzugsweise durch eine zusätzliche Heizwicklung erwärmt. Dadurch sind - dies im Gegensatz zu bisher verwendeten Eichverfahren - die Eich- und Betriebsbedingungen gleich, der verwendete Eichstrom und der im späteren Betrieb auftretende minimale Ueberstrom, welcher das Abschalten auslösen muss, sind gleich gross. Bei einem bisher üblichen Durchlaufverfahren in einem Ofen dagegen wird das Bimetall ohne Stromdurchfluss erwärmt.

In der Praxis wird das erfindungsgemässe Verfahren hauptsächlich auf Motorschutzschalter, thermische Ueberstromrelais und Leitungsschutzschalter angewendet, welche mit drei stromführenden Phasen arbeiten. An jede stromführende Phase ist ein an sich bekannter Bimetallstreifen angeschlossen, der wie beschrieben geeicht wird.

Vorzugsweise wird der Eichstrom so gewählt, dass nach einer Erwärmung während 2 Min. die Ausbiegung des Bimetalls dem Auslösewert des 1,2-fachen Nennstromes bei einer Aufheizung während 2 Std. entspricht.

Eine bevorzugte Ausführungsform der Erfindung ermöglicht in mehrphasigen Schaltern auch beim Ausfall einer Phase eine thermische Auslösung des Schaltschlosses. Dies ist insbesondere bei Motorschutzschaltern und thermischen Ueberstromrelais von Bedeutung. Es wird erreicht, dass trotz des Fehlens der dritten, ausfallenden Phase die vorschriftsgemässen Grenzwerte zum Abschalten erreicht werden. Dieser an sich bekannte Phasenausfallschutz wird erreicht, indem der Auslösehebel durch Verschieben des mit einem Mitnehmernokken ausgestatteten einen Längsholms, des Auslöserechens, eines zweiteilig ausgebildeten Auslöseschiebers in Richtung des Uebertragungshebels des Schaltschlosses verschoben wird. Dabei schwenkt der Auslösehebel um eine im anderen Längsholm, dem Halterechen, des Auslöseelements angeordnete Drehachse. Der Halterechen wird nicht bewegt, weil eine Phase ohne Strom ist und sich deren Bimetall nicht verbiegt, was den Halterechen blockiert. Da der Kontaktpunkt des Auslösehebels am Uebertragungshebel des Schaltschlosses weiter vom Drehpunkt entfernt ist als der Angriffspunkt des Mitnehmernockens, wird die vom Auslöserechen zurückgelegte, durch die Bimetallstreifen bewirkte Wegstrecke vergrössert, es wird eine Uebersetzung der Bewegung des Auslöserechens erreicht.

Die Begriffe "Auslöserechen" und "Halterechen" sind rein funktionell zu verstehen und beschränken sich ausschliesslich auf den beschriebenen Kontrollprozess zur Erprobung des Anfahrens mit einer ausser Betrieb gesetzten Phase. Im praktischen Dauerbetrieb dagegen sind alle Bimetallstreifen erwärmt. Fällt eine Phase aus, erkaltet der betreffende Bi-metallstreifen und geht unter Mitnahme des "Halterechens" in seine Ausgangslage zurück.

Für die bevorzugte Ausführung des Verfahrens wird entsprechend der Anzahl von stromführenden Phasen mindestens ein, bei Motorschutzschaltern drei Doppelschlitten eingesetzt, welche zur Herstellung der Auslöseelemente mechanisch stabil mit zwei Längsholmen verbunden werden. Der Doppelschlitten besteht aus zwei gleichen Winkelstücken und einem entfernbaren Schlittensteg, wobei die Innenseiten der Winkelstücke einander gegenüberliegend auf derselben Ebene angeordnet sind und die parallel verlaufenden Schenkel die Oeffnung für den Bimetallstreifen bilden. Vor dem Verbinden sind diese Doppelschlitten in entsprechend geformten Längsrinnen des Auslöseelements frei beweglich.

Nach dem Verbinden, vorzugsweise durch Ultraschallschweissen, kann der Steg problemlos von Hand abgeknickt werden, wenn der Uebergangsbereich zwischen den Winkelstücken und dem Steg eine Einkerbung aufweist. Nach dem Entfernen des Stegs sind die beiden Winkelstücke eines Doppelschlittens völlig voneinander getrennt, damit auch die beiden Längsholmen des Auslöseelements. Ein zweiteiliger, unter Verwendung von Doppelschlitten hergestelltes Auslöseelement hat zwei identische, einzeln in Längsrichtung verschiebbar Längsholmen, welche lediglich nach ihrer unterschiedlichen Funktion als Auslöse- bzw. Halterechen bezeichnet werden. Die beiden einzeln in Längsrichtung verschiebbaren Längsholme des Auslöseelements haben eine der Anzahl von Bimetallstreifen entsprechende Anzahl von mit einem Schenkel rechtwinklig abkragenden Winkelstücken.

Jeder der Längsholme weist weiter einen Mitnehmernocken und eine Bohrung für die Schwenkachse des Auslösehebels auf, welcher am als Halterechen bezeichneten Längsholm schwenkbar angelenkt ist. Die abkragenden Winkelstücke der zwei gegenüberliegenden, den Auslöserechen und den Halterechen bildenden Längsholme umfassen den/die eingeführten Bimetallstreifen. Der Phasenausfallschutz wird wie oben bereits beschrieben erreicht.

Das Auslöseelement und die daran befestigten Stücke des Schlittens bzw. Doppelschlittens bestehen bevorzugt aus ultraschallschweissbaren, thermisch hochstabilen Thermoplasten, beispielsweise aus einem thermoplastischen Polyester oder aus Polyphenylensulfid.

Die Erfindung wird anhand der in der Zeichnung dargestellten Ausführungsbeispiele näher erläutert. Es zeigen schematisch:
- - Fig. 1: einen Doppelschlitten in perspektivischer Ansicht,
- - Fig. 2 - 6: perspektivische Darstellungen des schematischen Ablaufs des Eichvorgangs, und
- - Fig. 7: eine Ansicht eines thermischen Auslösesystems für einen Motorschutzschalter, in stromloser Ruhestellung.

Der in Fig. 1 dargestellte einstückige Doppelschlitten 10 ist aus Polyphenylensulfid gespritzt. Die beiden Winkelstücke 12, 14 sind mit einem abgewinkelten Schlittensteg 16 verbunden. Im Uebergangsbereich von den Winkelstücken zum Steg ist eine Einkerbung 18 ausgebildet, die als Schwächungslinie dient. Die Winkelstücke 12, 14 weisen je einen Führungskamm 20 auf, der zum Eingriff in eine Führungsnut geeignet ist.

Nach der Befestigung der Winkelstücke 12, 14 des Doppelschlittens 10 am Gegenstück kann der Schlittensteg 16 am abgewinkelten Teil angefasst und abgebrochen werden.

Die im wesentlichen rechteckige Oeffnung 22 zwischen den beiden einander zugekehrten Winkelstücken 12, 14 ist für die Aufnahme des Bimetallstreifens 32 (Fig. 2) vorgesehen.

Fig. 2 zeigt den Doppelschlitten 10, welcher frei verschiebbar in den Führungen 36, 38 der beiden Längsholmen 26, 28 eines Auslöseelements 24 liegt.

Diese Längsholme 26, 28 sind in entsprechend ausgesparten Nuten von Führungsrippen 30 eines Schaltereinsatzes eingesetzt und können in Längsrichtung des Auslöseschiebers 24 frei bewegt werden.

In Fig. 2 und den folgenden Fig. 3 - 6 ist nur ein Ausschnitt eines Auslösesystems dargestellt. Im wesentlichen wiederholt sich Fig. 2 für jede stromführende Phase. Der Auslösehebel ist übersichtlichkeitshalber erst in Fig. 7 dargestellt.

Aus Fig. 2 ist gut ersichtlich, dass der Doppelschlitten 10 so aufgesetzt ist, dass der Bimetallstreifen 32 die Oeffnung 22 mit Spiel durchgreift.

In Fig. 3 wird die erste Stufe des eigentlichen Eichvorgangs dargestellt. Das Auslöseelement 24, d.h. beide Längsholme 26, 28 werden in Richtung des Pfeils 34 verschoben bis der nicht dargestellte Kontakthebel das ebenfalls nicht dargestellte Schaltschloss auslöst. Genau in dieser Kipposition werden die Längsholme 26, 28 des Auslöseelements 24 fixiert.

Beim Verschieben der Längsholme 26, 28 gleitet der Doppelschlitten 10 mit seinen beiden Führungskämmen 20 in je einer entsprechend ausgebildeten Längsnut 36, 38. Der Doppelschlitten 10 wird durch den kalten, vom elektrischen Strom nicht durchflossenen Bimetallstreifen 32 an Ort und Stelle gehalten.

In Fig. 4 wird dargestellt, wie sich der Bimetallstreifen 32 nach dem Durchgang von elektrischem Strom in Richtung des Pfeils L verschiebt und dabei den Doppelschlitten 10 mitnimmt. Die Längsholme 26, 28 des Auslöseelements 24 bleiben dabei unverändert an Ort und Stelle.

Der Bimetallstreifen 32 mit einer nicht dargestellten Heizwicklung wird von einem ermittelten Eichstrom durchflossen, welcher nach 2 Min. Aufheizzeit die bei normaler Auslösung beim 1,2-fachen Nennstrom notwendige Ausbiegung des Bimetallstreifens bewirkt. Nach dem Erreichen der Sollausbiegung des Bimetallstreifens 32, in Fig. 4 dargestellt, werden die beiden Winkelstücke 12, 14 mit je einem Längsholm 26, 28 des Auslöseelements 24 mittels Ultraschallschweissens verbunden.

Durch Hin- und Herbewegen des abgewinkelten Teils des Schlittenstegs 16, in Fig. 5 mit dem Doppelpfeil 40 dargestellt, wird der Steg 16, welcher auch die beiden Längsholme 26, 28 des Auslöseelements 24 verbindet, abgebrochen und entfernt. Das Auslöseelement 24 besteht nunmehr aus zwei getrennten Längsholmen 26, 28 mit aufgeschweissten Winkelstücken 12, 14.

Gemäss Fig. 6 ist der Eichstrom wieder ausgeschaltet, das Bimetall zieht den Längsholm 28 am Winkelstück 12 zurück. Ueber den in Fig. 7 ersichtlichen Auslösehebel wird der Längsholm 26 mit dem Winkelstück 14 ebenfalls zurückgezogen.

Die Arbeitsstellung des Bimetallstreifens 32 und damit des Auslöseelements 24 bei Nennstrom liegt zwischen den in Fig. 5 und 6 gezeigten Positionen.

Das in Fig. 7 dargestellte Auslösesystem für einen Motorschutzschalter umfasst drei in den Fig. 2 bis 6 dargestellte Einheiten mit einem Bimetallstreifen, nämlich für jede Phase eine.

Die drei Bimetallstreifen 321, 322, 323 liegen mit Spiel in den Oeffnungen, welche von den Winkelstücken 121 und 141, 122 und 142 sowie 123 und 143 gebildet werden.

In den Längsholmen 26 und 28 ist je eine Bohrung 42 ausgespart. Der rechtwinklig ausgebildete Auslösehebel 44 wirkt über einen Uebertragungshebel 46, mit einem Angriffspunkt P, auf das nicht dargestellte Schaltschloss ein und kann so bei Ueberlast den Motorstrom unterbrechen.

Anhand von Fig. 7 kann auch das Prinzip des im Betrieb eintretenden Phasenausfallschutzes ersehen werden. Fällt z.B. die mit dem Bimetallstreifen 322 verbundene Phase aus, so erkaltet das Bimetall und geht in die stromlose Ruhestellung zurück, wobei das Winkelstück 122 und damit automatisch der Längsholm 28 mit den Winkelstücken 121 und 123 mitgenommen wird (in Fig. 7 nach links). Der Längsholm 26 dagegen wird über die Winkelstücke 141 und 143 durch die stromführenden Bimetallstreifen 321 und 323 zurückgehalten. Bei der Bewegung des Längsholms 26 wird der Auslösehebel 44 geschwenkt, weil er auf dem Mitnehmernocken 48 des Längsholms 26 an der Auflagestelle N zurückgehalten wird. Durch die dabei mit Uebersetzung entstehende Schwenkbewegung des Auslösehebels 44 wird am Angriffspunkt P über den Uebertragungshebel 46 das Schaltschloss ausgelöst. Die Uebersetzung entspricht dem Hebelverhältnis A̅N̅ zu A̅P̅.

## Patentansprüche

1. Verfahren zur Herstellung eines geeichten thermischen Auslöseelements in einem bei Ueberstrom abschaltenden Installationseinbauschalter von elektrischen Niederspannungsverteilnetzen, welcher Schalter ein Auslöseelement (24) zur Kraftübertragung von wenigstens einem Bimetallstreifen (32) auf ein zugeordnetes Schaltschloss aufweist, wobei das Auslöseelement (24) in Ausnehmungen von Führungsrippen (30) eines Schaltereinsatzes verschiebbar ist,
dadurch gekennzeichnet, dass
- für jeden Bimetallstreifen (32) ein diesen mit Spiel umschliessender, in Längsrichtung des Auslöseelements (24) gleitend verschiebbarer Schlitten (10) eingeführt und auf Längsholmen (26, 28) aufgesetzt wird,
- die Längsholmen (26, 28) des Auslöseelements (24) mit einem Auslösehebel (44) zum Auslösepunkt des Schaltschlosses (46) geführt und fixiert werden, wobei die Lage des/der Bimetallstreifen/s (32) unverändert bleibt.
- der/die Bimetallstreifen (32) mit dem nach der jeweiligen Eichvorschrift niedrigsten, das Schaltschloss (46) auslösenden Ueberstrom entsprechenden Eichstrom erwärmt wird/werden, bis der/die sich biegende/n Bimetallstreifen (32) unter Verschiebung des zugeordneten Schlittens (10) auf den Längsholmen (26, 28) des Auslöseelements (24) die Sollausbiegung erreicht hat/haben, und
- der/die Schlitten (10) und die Längsholmen (26, 28) des Auslöseelements (24) in dieser Endlage rasch und mechanisch stabil miteinander verbunden werden.

2. Verfahren nach Anspruch 1, dadurch gekennzeichnet, dass der/die Bimetallstreifen (32) mit einem Eichstrom entsprechend 1,2 x den Nennstrom des Installationseinbaugerätes erwärmt wird/werden, wobei der Eichstrom nach 2 Min. Aufheizzeit die gleiche Ausbiegung des/der Bimetallstreifen/s bewirkt wie der 1,2-fache Nennstrom bei normaler Auslösung.

3. Verfahren nach Anspruch 1 oder 2, dadurch gekennzeichnet, dass die mechanisch stabile Verbindung des/der Schlitten/s (10) mit dem Auslöseelement (24) in wenigen, vorzugsweise 10 - 20 msec, hergestellt wird.

4. Verfahren nach einem der Ansprüche 1 - 3, dadurch gekennzeichnet, dass die mechanisch stabile Verbindung des/der Schlitten/s (10) und den Längsholmen (26, 28) des Auslöseelementes (24) mittels Ultraschallschweissens hergestellt wird, bei mehreren Schlitten vorzugsweise gleichzeitig.

5. Verfahren nach einem der Ansprüche 1 - 4, dadurch gekennzeichnet, dass als Schlitten ein Doppelschlitten (10) aus zwei gleichen Winkelstücken (12,14) und einem nach dem Verbinden dieser Winkelstücke mit den Längsholmen (26, 28) des Auslöseelement (24) entfernbaren Schlittensteg (16) verwendet wird, wobei die Innenseiten der Winkelstücke (12,14) einander gegenüberliegend auf derselben Ebene angeordnet sind, und die parallel verlaufenden Schenkel eine Oeffnung (22) für den Bimetallstreifen (32) bilden.

6. Verfahren nach Anspruch 5, dadurch gekennzeichnet, dass der Uebergangsbereich zwischen den Winkelstücken (12,14) und dem Schlittensteg (16) eine Einkerbung (18) aufweist, entlang welcher der Steg nach dem Verbinden der Winkelstücke (12,14) mit dem Auslöseelement (24) abgebrochen wird.

7. Auslöseelement mit einem Auslösehebel, hergestellt nach dem Verfahren gemäss einem der Ansprüche 1 - 6, dadurch gekennzeichnet, dass das Auslöseelement aus zwei vor dem Aufbringen der Winkelstücke (12, 14) identischen, einzeln in Längsrichtung verschiebbaren Längsholmen (26,28) mit je einer der Anzahl von Bimetallstreifen (32) entsprechenden Anzahl von mit einem Schenkel rechtwinklig abkragenden Winkelstücken (12,14), einem Mitnehmernocken (48) und einer Bohrung (42) für die Schwenkachse (A) des an einem Längsholmen angelenkten Auslösehebels (44) besteht, wobei die abkragenden Winkelstücke von zwei gegenüberliegenden, einen Auslöserechen und einen Halterechen bildenden Längsholmen (26,28) den eingeführten Bimetallstreifen umfassen.

8. Auslöseelement nach Anspruch 7, dadurch gekennzeichnet, dass zur Erreichung einer Uebersetzung der Angriffspunkt (P) des Auslösehebels (44) am Uebertragungshebel (46) zum Schaltschloss weiter von der Schwenkachse (A) im entfernten Längsholm (28) entfernt ist als der Angriffspunkt (N) des Mitnehmernockens (48) des benachbarten Längsholms (26).

9. Auslöseelement nach Anspruch 7 oder 8, dadurch gekennzeichnet, dass er aus einem ultraschallschweissbaren Thermoplasten, vorzugsweise aus einem thermoplastischen Polyester oder aus Polyphenylensulfid, besteht.

10. Anwendung des Verfahrens nach einem der Ansprüche 1 - 6 zur Eichung von Motorschutzschaltern, thermischen Ueberstromrelais für Schütze oder Leitungsschutzschaltern.

## Claims

1. Process for manufacturing a calibrated thermal trip element in an installation-inbuilt switch of electrical low-voltage distribution networks, which switch cuts out in the event of overcurrent and exhibits a trip element (24) for transmitting power from at least one bimetal strip (32) to an assigned switch latch, the trip element (24) being displaceable in recesses of guide ribs (30) of a switch insert, characterised in that
- for each bimetal strip (32), a cradle (10), which surrounds this with play and can be slidingly displaced in the longitudinal direction of the trip element (24), is introduced and is mounted on longitudinal members (26, 28),
- the longitudinal members (26, 28) of the trip element (24) having a trip lever (44) are guided to the trip point of the switch latch (46) and fixed in place, the position of the bimetal strip(s) (32) remaining unaltered;
- the bimetal strip(s) (32) having the - according to the relevant calibration regulation - lowest calibration current, corresponding to the overcurrent which trips the switch latch (46), is/are warmed up until the bending bimetal strip(s) (32) has/have reached the target outbending, the assigned cradle (10) being displaced on the longitudinal members (26, 28) of the trip element (24), and
- the cradle(s) (10) and the longitudinal members (26, 28) of the trip element (24) in this end position are connected to one another rapidly and in a mechanically stable manner.

2. Process according to Claim 1, characterised in that the bimetal strip(s) (32) is/are warmed up by a calibration current corresponding to 1.2 x the rated current of the installation-inbuilt device, the calibration current, after a 2 min. heating-up time, giving rise to the same outbending of the bimetal strip(s) as the 1.2 times rated current in the case of normal tripping.

3. Process according to Claim 1 or 2, characterised in that the mechanically stable connection of the cradle(s) (10) to the trip element (24) is created in just a few, preferably 10 - 20 msec.

4. Process according to one of Claims 1 - 3, characterised in that the mechanically stable connection of the cradle(s) 10 and the longitudinal members (26, 28) of the trip element (24) is created by means of ultrasonic welding, preferably simultaneously where there are a plurality of slides.

5. Process according to one of Claims 1 - 4, characterised in that a double cradle (10), comprising two identical elbow pieces (12, 14) and a cradle bar (16) which can be removed following the connection of these elbow pieces to the longitudinal members (26, 28) of the trip element (24), is used as the cradle, the inner sides of the elbow pieces (12, 14) being disposed opposite each other on the same plane and the parallel-running legs forming an opening (22) for the bimetal strip (32).

6. Process according Claim 5, characterised in that the transition area between the elbow pieces (12, 14) and the cradle bar (16) exhibits an indentation (18), along which the bar, following the connection of the elbow pieces (12, 14) to the trip element (24), is broken off.

7. Trip element having a trip lever, manufactured by the process according to one of Claims 1 - 6, characterised in that the trip element comprises two longitudinal members (26, 28), which are identical prior to the fitting of the elbow pieces (12, 14) and are individually displaceable in the longitudinal direction, having a number of elbow pieces (12, 14), cranked with one leg at right-angles, corresponding to the number of bimetal strips (32), and further comprises a drive cam (48) and a bore (42) for the swivel axis (A) of the trip lever (44) attached to a longitudinal member, the cranked elbow pieces of two mutually opposite longitudinal members (26, 28) forming a trip rake and a holding rake embracing the introduced bimetal strip.

8. Trip element according to Claim 7, characterised in that, in order to achieve a gearing-up, the point of application (P) of the trip lever (44) upon the transmission lever (46) to the switch latch is further away from the swivel axis (A) in the distant longitudinal member (28) than is the point of application (N) of the drive cam (48) of the adjacent longitudinal member (26).

9. Trip element according to Claim 7 or 8, characterised in that it consists of an ultrasound-weldable thermoplastic, preferably a thermoplastic polyester or polyphenyl sulphide.

10. Application of the process according to one of Claims 1 - 6 for calibrating motor-protection switches, thermal overcurrent relays for contactors or line-protection switches.

## Revendications

1. Procédé de réalisation d'un élément de déclenchement thermique étalonné d'un interrupteur d'installation, déclenchant en cas de surintensité de courant, de réseaux de distribution électriques à basse tension, interrupteur qui présente un élément de déclenchement (24) pour la transmission de courant d'au moins une bande bimétallique (32) à un verrou de maintien associé, l'élément de déclenchement (24) pouvant se déplacer dans des évidements dans des nervures de guidage (30) d'un interrupteur encastré, caractérisé en ce que:
- pour chaque bande bimétallique (32), il est introduit et placé sur des longerons (26, 28) un chariot (10) déplaçable par glissement dans le sens longitudinal de l'élément de déclenchement (24) et entourant cette bande avec un jeu,
- les longerons (26, 28) de l'élément de déclenchement (24) sont guidés vers le point de déclenchement du verrou de maintien (46) et fixés à l'aide d'un levier de déclenchement (44), la position de la (des) bande(s) bimétallique(s) (32) restant inchangée,
- la (les) bande(s) bimétallique(s) (32) est (sont) chauffée(s) par le courant d'étalonnage le plus bas suivant la prescription d'étalonnage respective, correspondant à la surintensité de courant déclenchant le verrou de maintien (46), jusqu'à ce que la (les) bande(s) bimétallique(s) (32) qui se courbe(nt) ai(en)t atteint, sous le déplacement sur les longerons (26, 28) de l'élément de déclenchement (24) du chariot (10) associé, la déviation nominale, et
- le (les) chariot(s) (10) et les longerons (26, 28) de l'élément de déclenchement (24) sont, dans cette position finale, rapidement et de manière mécaniquement stable, assemblés l'un à l'autre.

2. Procédé suivant la revendication 1, caractérisé en ce que la (les) bande(s) bimétallique(s) (32) est (sont) chauffée(s) par un courant d'étalonnage correspondant à 1,2 fois le courant nominal de l'appareil d'installation encastré, le courant d'étalonnage entraînant, après un temps d'échauffement de 2 minutes, la même déviation de la (des) bande(s) bimétallique(s) que 1,2 fois le courant nominal à déclenchement normal.

3. Procédé suivant la revendication 1 ou 2, caractérisé en ce que l'assemblage mécaniquement stable du (des) chariot(s) (10) avec l'élément de déclenchement (24) est réalisé en quelques, de préférence de 10 à 20, msec.

4. Procédé suivant l'une des revendications 1 à 3, caractérisé en ce que l'assemblage mécaniquement stable du (des) chariot(s) (10) avec les longerons (26, 28) de l'élément de déclenchement (24) est réalisé par soudage par ultrasons, en cas de plusieurs chariots, de préférence, simultanément.

5. Procédé suivant l'une des revendications 1 à 4, caractérisé en ce qu'il est utilisé, comme chariot, un chariot double (10) composé de deux cornières (12, 14) égales et d'une entretoise de chariot (16) pouvant être enlevée après assemblage de ces cornières avec les longerons (26, 28) de l'élément de déclenchement (24), les faces intérieures des cornières (12, 14) étant disposées l'une en face de l'autre dans le même plan et les branches s'étendant en parallèle formant une ouverture (22) pour la bande bimétallique (32).

6. Procédé suivant la revendication 5, caractérisé en ce que la zone de transition entre les cornières (12, 14) et l'entretoise de chariot (16) présente une encoche (18) le long de laquelle l'entretoise est cassée après l'assemblage des cornières (12, 14) avec l'élément de déclenchement (24).

7. Elément de déclenchement à levier de déclenchement, réalisé suivant le procédé suivant l'une des revendications 1 à 6, caractérisé en ce que l'élément de déclenchement se compose de deux longerons (26, 28) identiques, avant la pose des cornières (12, 14), déplaçables individuellement dans le sens longitudinal, avec, chacun, un nombre de cornières (12, 14), formant un angle droit avec une branche, correspondant au nombre de bandes bimétalliques (32), une came d'entraînement (48) et un alésage (42) pour l'axe de pivotement (A) du levier de déclenchement (44) fixé, de manière articulée, sur l'un des longerons, les cornières formant un angle droit de deux longerons (26, 26) situés l'un en face de l'autre et constituant un râteau de déclenchement et un râteau de maintien entourant la bande bimétallique introduite.

8. Elément de déclenchement suivant la revendication 7, caractérisé en ce que, pour atteindre un rapport, le point de prise (P) du levier de déclenchement (44) sur le levier de transmission (46) vers le verrou de maintien est plus éloigné de l'axe de pivotement (A) dans le longeron éloigné (28) que le point de prise (N) de la came d'entraînement (48) du longeron rapproché (26).

9. Elément de déclenchement suivant la revendication 7 ou 8, caractérisé en ce qu'il est réalisé en une matière thermoplastique soudable par ultrasons, de préférence un polyester thermoplastique ou du sulfure de polyphénylène.

10. Mise en oeuvre du procédé suivant l'une des revendications 1 à 6 pour l'étalonnage d'interrupteurs de protection de moteur, de relais thermique à surintensité de courant pour protecteurs ou d'interrupteurs de protection de ligne.
